# EUROPÄISCHE PATENTSCHRIFT

(11) **EP 1 577 625 B1**
(45) Veröffentlichungstag und Bekanntmachung des Hinweises auf die Patenterteilung: **06.05.2009**
(21) Anmeldenummer: 05004403.1
(22) Anmeldetag: 01.03.2005
(51) Int. Cl.: F27D 1/12, F27D 1/14, F22B 37/10, F23M 5/04, F23M 5/02

(54) **Feuerfestabkleidung**
Refractory material heat shield
Ensemble écran thermique refractaire

(30) Priorität: 18.03.2004 DE 102004013722
(43) Veröffentlichungstag der Anmeldung: 21.09.2005
(73) Patentinhaber: Jünger + Gräter GmbH Feuerfestbau, 68723 Schwetzingen (DE)
(72) Erfinder: Imle, Johannes, Dipl.-Ing., 76829 Landau-Nussdorf (DE); Hampel, Hardy, Dipl.-Ing., 69118 Heidelberg (DE); Martin, Karl-Ulrich, Dipl.-Ing., 69126 Heidelberg (DE)
(74) Vertreter: Weiss, Ursula

(56) Entgegenhaltungen:
- EP-A- 1 336 808
- DE-A1- 2 337 163
- DE-A1- 4 108 754
- DE-U1- 29 504 758
- US-A1- 2002 077 767

## Beschreibung

Die Erfindung betrifft eine Feuerfestabkleidung, insbesondere für Müllverbrennungsanlagen, mit mehreren neben- und übereinander angeordneten Platten, die durch temperaturbeständige Erzeugnisse hinterfüllt sind, und mit Stahlteilen, die an der zu verkleidenden Wand befestigt sind, wobei jede Platte mindestens eine Ausnehmung aufweist, in die ein oder mehrere Stahlteile eingreifen.

Kessel und Ofenräume, insbesondere Industrieöfen, bedürfen einer feuerfesten Wandkonstruktion, um den Kesselraum von den Rohraggregaten zu trennen. Hierzu erfolgt der Schutz der Stahlrohraggregate mittels vorgehängten Platten. Hierbei werden die zu schützenden Stahlrohraggregate großflächig mit den Rohrwandplatten verkleidet und die Zwischenräume verfüllt.

Es sind zahlreiche Feuerfestabkleidungen bzw. Rohrwandverkleidungen bekannt, bei denen die Rohrwandplatten mittels Stahlteilen beigehalten werden. Eine Feuerfestabkleidung der eingangs genannten Art ist aus der EP 1 336 808 bekannt. Der Nachteil dieser bekannten Rohrwandverkleidung und anderer Rohrwandverkleidungen im Feuerfestbau besteht darin, dass die Hinterfüllmasse in alle Ausnehmungen und Öffnungen der Platten beim Hinterfüllen eindringt. Diese Hinterfüllmasse verbindet sich kraftschlüssig mit den Platten und mit den Stahlteilen, die die Platten hintergreifen und diese beihalten. Bei Betriebsbedingungen der Feuerfestabkleidung entstehen Verspannungen zwischen den Stahlteilen und den Platten, da das Verhalten der Platten und der Stahlteile bei Temperaturbeaufschlagung sehr unterschiedlich ist. Dadurch, dass sich die Hinterfüllmasse kraftschlüssig mit den Stahlteilen und den Platten verbunden hat, werden über die Hinterfüllmasse Kräfte übertragen, die durch den Betrieb bedingt sind und die zu Rissen in der Platte oder sogar zur Zerstörung der Platte führen können.

Aus der US 2002/077767 A1 (TERASHIMA YASUHIRO ET AL) ist eine Feüerfestabkleidung mit neben- und übereinander angeordneten Platten bekannt, die durch temperaturbeständige Massen hinterfüllt sind. An Tragarmen, die an der zu verkleidenden Wand befestigt sind, werden Feuerfestplatten mit den entsprechenden Ausnehmungen montiert. Nach dem Abschmelzen von Gummiband, welches sich um die Tragarme befindet, entsteht Spiel, so dass z.B. bei thermischer Ausdehnung der Tragarme die Kräfte zwischen der zu verkleidenden Wand und den Platten weitestgehend vermieden werden. Dieses Spiel, das durch das Abschmelzen des Gummibandes entsteht, wird dadurch bewirkt, dass ein Luftspalt um den Tragarm gebildet wird. Der Nachteil dieses Luftspaltes um den Tragarm besteht darin, dass der Tragarm korrodiert, da er üblicherweise aus Stahl besteht. Ein weiterer Nachteil besteht darin, dass bei dem entstehenden Spiel nur thermische Längenänderungen aufgefangen werden können.

Die der vorliegenden Erfindung zu Grunde liegende Aufgabe besteht darin, Risse, bzw. die Zerstörung der Platten zu vermeiden.

Diese Aufgabe wird erfindungsgemäß dadurch gelöst, dass die Übertragung von durch den Betrieb bedingten Kräften zwischen der zu verkleidenden Wand und den Platten dadurch weitestgehend vermieden wird, dass jede Ausnehmung einer Platte mit einer Beschichtung aus organischem Material versehen ist.

Als Beschichtung wird ein Material verwendet, das bei der dort im Betrieb herrschenden Temperatur schmilzt, verbrennt, erweicht, schwindet, schrumpft, sublimiert, verdampft oder verschwelt.

Im Betriebszustand der Feuerfestabkleidung ist zwischen dem Stahlteil-Hinterfüllmasse-Verbund und der Platte ein Spalt entstanden, da die Beschichtung, mit der die Ausnehmung der Platte versehen war, geschmolzen, verbrannt, erweicht, geschwunden, geschrumpft, sublimiert, verdampft oder verschwelt ist. Das Stahlteil hat nunmehr keine kraftschlüssige Verbindung mit der Platte, so dass die beschriebenen Risse in der Platte nicht mehr entstehen können. Vor dem Betriebszustand hat die Beschichtung, mit der die Ausnehmung versehen war, verhindert, dass sich die Hinterfüllmasse in den betreffenden Bereichen mit der Platte verbinden konnte. Im Betriebszustand ist die Beschichtung geschmolzen, verbrannt, erweicht, geschwunden, geschrumpft, sublimiert, verdampft oder verschwelt und der Spalt an den betreffenden Bereichen entstanden. Die Übertragung der durch den Betrieb bedingten Kräfte zwischen der zu verkleidenden Wand, an der das Stahlteil befestigt ist, und den Platten wird hierdurch vermieden.

Vorteilhafterweise wird als Beschichtung organisches Material verwendet, wie z.B. Bitumen, Kunststoff, Wachs, Latex, Gummi, Papier oder Pappe.

Das Wesen der Erfindung besteht darin, eine kraftschlüssige Verbindung zwischen dem Stahlteil und der Platte zu vermeiden, indem die Ausnehmungen der Platte beschichtet sind.

Die Erfindung wird nun anhand der beigefügten Zeichnung näher erläutert.
Es zeigt:
Fig. 1 die Explosionszeichnung einer Platte, bei der die Ausnehmung beschichtet ist, und ein Stahlteil.

Gemäß Fig. 1 weist die Platte 1 auf ihrer Rückseite eine Ausnehmung 2 auf. Diese Ausnehmung 2 ist mit der Beschichtung 3 versehen. Diese Platte 1 wird zur Fertigstellung der Feuerfestabkleidung auf das Stahlteil 4 gehängt. Das Stahlteil 4 ist als Haken ausgebildet, um die Ausnehmung 2 zu hintergreifen.

Nach dem Aufhängen oder Aufstellen der Platte 1 wird die fertiggestellte Plattenwand hinterfüllt. In den Bereichen, an denen die Ausnehmung 2 mit der Beschichtung 3 versehen ist, kann sich die Hinterfüllmasse beim Hinterfüllen der Platten nicht kraftschlüssig mit der Platte verbinden. Im Betriebszustand der Anlage schmilzt, verbrennt, erweicht, schwindet, schrumpft, sublimiert, verdampft oder verschwelt die Beschichtung und es entsteht ein Spalt. Hierdurch wird verhindert, dass der Stahlteil-Hinterfüllmasse-Verbund kraftschlüssig mit der Platte verbunden ist. Die Übertragung der durch den Betrieb bedingten Kräfte zwischen der zu verkleidenden Wand und den Platten wird weitestgehend vermieden.

Bei der dargestellten Ausführungsform wird die Übertragung von durch den Betrieb bedingten Kräften zwischen der zu verkleidenden Wand und den Platten dadurch weitestgehend vermieden, dass die Ausnehmung der Platte beschichtet war.

## Patentansprüche

1. Feuerfestabkleidung, insbesondere für Müllverbrennungsanlagen, mit mehreren neben- und übereinander angeordneten Platten, die durch temperaturbeständige Erzeugnisse hinterfüllbar sind, und mit Stahlteilen, die an der zu verkleidenden Wand befestigt sind, wobei jede Platte mindestens eine Ausnehmung aufweist, in die ein oder mehrere Stahlteile eingreifen,
**dadurch gekennzeichnet,**
**dass** jede Ausnehmung (2) einer Platte (1) mit einer Beschichtung (3) aus organischem Material versehen ist, das bei der dort im Betrieb herrschenden Temperatur schmilzt, verbrennt, erweicht, schwindet, schrumpft, sublimiert, verdampft oder verschwelt.

## Claims

1. A refractory cladding, in particular for refuse incinerators, comprising a plurality of mutually juxtaposed and superposed plates which can be backfilled by temperature-resistant products, and steel portions which are fixed to the wall to be clad, wherein each plate has at least one opening into which one or more steel portions engage,
**characterised in that**
each opening (2) in a plate (1) is provided with a coating (3) of organic material which at the temperature prevailing there in operation melts, bums, softens, contracts, shrinks, sublimates, vaporises or carbonises.

## Revendications

1. Habillage réfractaire, en particulier pour des installations d'incinération d'ordures, comprenant plusieurs plaques disposées les unes à côté des autres et les unes au-dessus des autres, qui peuvent être remplies à l'arrière par des produits résistant à la chaleur, et des parties en acier, qui sont fixées sur la paroi à habiller, chaque plaque présentant au moins un évidement dans lequel s'engagent ou une plusieurs parties en acier,
**caractérisé en ce que**
chaque évidement (2) d'une plaque (1) est doté d'un revêtement (3) à base de matériau organique, qui fond, brûle, se ramollit, se contracte, se rétrécit, se sublime, s'évapore ou se gonfle à la température régnant pendant le fonctionnement.
